# FASCICULE DE BREVET EUROPEEN

(11) **EP 0 235 041 B1**
(45) Date de publication et mention de la délivrance du brevet: **26.04.1989**
(21) Numéro de dépôt: 87400394.0
(22) Date de dépôt: 23.02.1987
(51) Int. Cl.: E05B 47/02, E05B 47/06

(54) **Dispositif de verrouillage et déverrouillage d'un organe quelconque tel que par exemple une barre comportant des pênes**
Verriegelungsvorrichtung, zum Beispiel für einen Riegelverschluss
Locking device, for example for a locking bolt

(30) Priorité: 24.02.1986 FR 8602517
(43) Date de publication de la demande: 02.09.1987
(73) Titulaire: FICHET-BAUCHE Société dite:, F-78140 Velizy-Villacoublay Cédex (FR)
(72) Inventeur: Malaval, Jean-Luc Paul André, F-91270 Vigneux sur Seine (FR)
(74) Mandataire: Durand, Yves Armand Louis

(56) Documents cités:
- FR-A- 1 041 439
- GB-A- 4 836
- GB-A- 12 941

## Description

La présente invention a pour objet un dispositif de verrouillage et déverrouillage d'un organe quelconque, tel que par exemple une barre portant des pênes susceptibles de coopérer avec des gâches pour verrouiller une porte, par exemple.

On connaît déjà des systèmes actionnés par le courant électrique pour commander les verrous de serrure.

C'est ainsi que l'on a déjà proposé d'équiper les portes d'une gâche électrique coopérant avec un pêne classique ou demi-tour. Plus précisément, la gâche est équipée d'un petit volet mobile qui s'escamote sous l'effet du courant et libère par conséquent le pêne.

Ce système présente des inconvénients. Tout d'abord, il consomme une certaine quantité d'énergie électrique dans la mesure où le volet de la gâche doit être maintenu excité électriquement un certain temps nécessaire au déverrouillage. En outre, le verrouillage du pêne demi-tour dans la gâche n'est pas positif, puisque ce pêne demi-tour est sollicité par un simple ressort et peut être facilement crocheté et extrait de la gâche électrique.

On connaît également, d'après le document GB-A 12 941 (A.D. 1911), un dispositif de verrouillage et déverrouillage d'une porte comprenant un pêne monté coulissant dans un corps solidaire de la porte et actionné par un premier électro-aimant permettant à ce pêne de coopérer ou non avec une gâche solidaire du bâti de la porte, tandis qu'un deuxième électro-aimant solidaire de la porte peut agir sur le pêne afin de le bloquer dans le corps lorsqu'il se trouve en position d'introduction dans la gâche.

Ce dispositif, contrairement au système décrit précédemment, procure un blocage positif du pêne en position introduite dans la gâche et n'exige, pour son fonctionnement, qu'une très faible consommation de courant électrique. Toutefois, ce dispositif, du fait de la structure monobloc du pêne peut se détériorer en cas de coincement du pêne dans la gâche ou de défaut d'alignement du pêne avec la gâche.

Aussi, la présente invention a pour but de proposer un dispositif qui remédie notamment aux inconvénients résultant du coincement possible et du défaut d'alignement possible du pêne vis-à-vis de l'organe à verrouiller.

A cet effet, l'invention a pour objet un dispositif de verrouillage et déverrouillage d'un organe quelconque, et du type comprenant au moins un pêne monté coulissant dans un corps et actionné par un premier électro-aimant permettant à ce pêne de coopérer ou non avec une encoche ou analogue formant gâche ménagée dans ledit organe, ainsi qu'un deuxième électro-aimant agissant sur le pêne afin notamment de le bloquer dans le corps lorsqu'il se trouve en position d'introduction dans la gâche, caractérisé en ce que le pêne est formé d'une part d'une pièce arrière coopérant avec le noyau du deuxième électro-aimant, et d'autre part d'une pièce avant coopérant avec la gâche et montée relativement mobile par rapport à la pièce arrière.

On précisera ici que la pièce arrière du pêne comporte sur sa périphérie deux évidements ou rainures annulaires espacées coopérant avec le noyau du deuxième électro-aimant.

Selon encore une autre caractéristique de cette invention, la pièce avant du pêne est constituée par un élément creux dans lequel coulisse une tige portant à son extrémité libre une butée pour un premier ressort entourant la tige et sollicitant constamment l'élément creux en position d'appui contre la butée, cette tige étant solidaire de la pièce arrière du pêne qu'elle traverse et constituant le noyau du premier électro-aimant.

Suivant encore une autre caractéristique du dispositif selon cette invention, un deuxième ressort entoure la tige précitée et prend appui entre la pièce arrière du pêne et le fond du corps dans lequel coulisse le pêne.

Un troisième ressort est également prévu pour solliciter constamment le noyau du deuxième électro-aimant en direction de la pièce arrière du pêne.

Selon encore une autre caractéristique de cette invention, le premier électro-aimant est fixé extérieurement sur le corps et dans l'axe de ce corps, tandis que le deuxième électro-aimant est fixé extérieurement sur le corps de telle manière que son noyau soit orthogonal à l'axe du corps et traverse un alésage ménagé dans ledit corps et débouchant sur la pièce arrière du pêne.

On précisera encore ici que les deux électro-aimants sont électriquement reliés de manière à permettre leur excitation ou désexcitation sélective en fonction de la séquence d'opérations à effectuer pour notamment libérer, actionner et bloquer le pêne dans le corps.

Mais d'autres caractéristiques et avantages de l'invention apparaîtront mieux dans la description détaillée qui suit et se réfère aux dessins annexés donnés uniquement à titre d'exemple.

Toutes les figures 1 à 11 sont des vues en coupe axiale du dispositif conforme à cette invention et illustrent diverses étapes du fonctionnement de ce dispositif.

Plus précisément, les figures 1 à 4 illustrent les étapes successives permettant le passage du dispositif de la position verrouillée à la position déverrouillée, tandis que les figures 5 à 7 illustrent le passage de la position déverrouillée à la position verrouillée.

Les figures 8 et 9 illustrent le fonctionnement du dispositif en cas de coincement du pêne dans la gâche, et les figures 10 et 11 illustrent le fonctionnement du dispositif en cas de défaut d'alignement du pêne avec la gâche.

Sur toute ces figures, on retrouve, dans des positions différentes, les mêmes éléments qui sont désignés par des repères communs. Dès lors, on se reportera seulement à la figure 1 pour décrire la structure du dispositif conforme à la présente invention et montré en vue agrandie.

Ce dispositif comprend essentiellement un pêne 1 monté coulissant dans un corps 2 et pouvant coopérer avec une encoche 3 formant gâche ménagée dans un organe quelconque, tel que par exemple une barre 4 portant des pênes 5 permettant, par actionnement de la barre 4, le verrouillage ou le déverrouillage d'une porte de coffre-fort par exemple.

Le corps 2 possède à l'une de ses extrémités une ouverture 6 permettant le passage du pêne 1, et est fermée à l'autre de ses extrémités par un fond démontable 7.

Le pêne 1 est constitué d'une pièce arrière 8 en forme de douille et d'une pièce avant 9 susceptible de coopérer avec la gâche 3 et montée relativement mobile par rapport à la pièce arrière 8. La pièce arrière 8 et la pièce avant 9 du pêne 1 sont montées à coulissement dans le corps 2.

Plus précisément, la pièce avant 9 du pêne 1 est constituée par un élément creux 10 dans lequel coulisse une tige 11 munie à son extrémité libre d'une butée 12 pouvant coulisser dans l'alésage 10a de l'élément creux 10. Un premier ressort Rᵢ entourant la tige 11 et logé à l'intérieur de l'alésage 10a bute d'une part sur la butée 12 et d'autre part sur la partie arrière 10b de l'élément 10 et au travers de laquelle passe la tige 11. Ainsi, comme on le comprend, le ressort R₁ sollicite constamment l'élément creux 10 en appui sur la butée 12 de la tige 11. On ajoutera ici que la partie arrière 10b de l'élément creux 10 prend normalement appui sur la pièce arrière 8 du pêne 1.

La tige 11 est fixée sur cette pièce arrière 8 qu'elle traverse et constitue le noyau d'un premier électro-aimant 13 extérieurement fixé sur le corps 2 par l'intermédiaire d'une patte ou analogue 14 et ce suivant l'axe X-X' de ce corps.

Un deuxième ressort R₂ entoure la tige 11 et prend appui d'une part sur la partie arrière ou talon 8a de la pièce 8 et d'autre part sur le fond 7 du corps 2.

La pièce arrière 8 du pêne 1 présente en quelque sorte la forme d'une douille et comporte deux rainures annulaires externes et espacées 15 et 16. Ces deux rainures 15 et 16 peuvent coopérer avec le noyau 17 d'un deuxième électro-aimant 18 fixé sur le côté du corps 2 par l'intermédiaire d'une patte 19 par exemple.

Un troisième ressort R₃ monté autour du noyau 17 prend appui d'une part sur le corps de l'électro-aimant 18 et d'autre part sur une bague ou analogue 20 solidaire du noyau 17 et coulissant dans un alésage 21 ménagé au travers de la paroi du corps 2 et débouchant sur la pièce arrière 8 du pêne 1. L'alésage 21 et donc le noyau 17 de l'électro-aimant 18 s'étendent suivant une direction orthogonale à l'axe X-X' du corps 2, cet axe étant aussi celui du pêne 1 constitué par la pièce arrière 8 et la pièce avant 9 qui coopère avec la gâche 3.

Bien entendu, les rainures 15 et 16 de la pièce arrière 8 pourraient être constituées par des évidements de forme quelconque susceptibles de coopérer avec le noyau 17 du deuxième électro-aimant 18, et cela sans sortir du cadre de l'invention.

Le corps 1 comporte bien sûr une cavité axiale 22 dans laquelle coulisse le pêne 1. On a montré en 23 un épaulement formé dans la cavité 22 et qui limite la course de la pièce arrière 8 du pêne 1 vers l'avant sous l'effet de la compression du deuxième ressort R₂. En effet, comme on le voit bien sur la figure 1, le talon 8a de la pièce 8 vient buter sur l'épaulement 23 en question, ce qui correspond à une position introduite de la pièce avant 9 du pêne 1 dans l'encoche 3 de la barre 4.

Ayant ainsi décrit la structure du dispositif selon l'invention, on en expliquera maintenant le fonctionnement.

Tout d'abord, on partira de la position de verrouillage représentée sur la figure 1 pour expliquer comment s'effectue le déverrouillage en s'aidant des figures 2 à 4.

Comme on le voit sur la figure 1, la barre 4 est bloquée par la partie ou pièce avant 9 du pêne 1. La sortie de la pièce avant 9 de la gâche 3 est interdite par la présence de la pièce arrière 8 dont la rainure 16 reçoit le noyau 17 de l'électro-aimant 18. Dans cette position, le système est au repos et les électro-aimants 13 et 18 ne sont pas excités.

Par excitation de l'électro-aimant 18, et comme on le voit bien sur la figure 2, le noyau 17 est soulevé à l'encontre de la force du ressort Rₛ qui est comprimé. La pièce arrière ou douille 8 du pêne 1 est donc libre.

Tout en maintenant l'excitation de l'électro-aimant 18, on excite l'électro-aimant 13, ce qui, comme on le voit sur la figure 3, provoque le recul de la tige 11 constituant le noyau de l'électro-aimant 13. Dès lors, l'équipage constitué par la pièce arrière 8 et la pièce avant 9 constituant toutes les deux le pêne 1 est déplacé jusqu'à ce que le talon 8a de la pièce 8 vienne buter contre le fond 7 du corps 2. Dans cette position, visible sur la figure 3, la partie avant 9 du pêne 1 est sortie de la gâche 3, et le ressort R₂ est comprimé.

L'excitation de l'électro-aimant 13 est maintenue et l'excitation de l'électro-aimant 18 est coupée. Dès lors, le ressort Rs de rappel du noyau 17 de l'électro-aimant 18 provoque la descente de ce noyau dans la rainure 15 de la pièce arrière 8 du pêne 1. La barre 4 est donc déverrouillée et le pêne 1 est bloqué dans le corps 2, comme on le voit bien sur la figure 4. Dans ces conditions on peut interrompre l'alimentation en courant de l'électro-aimant 13. En d'autres termes, le pêne 1 est bloqué en position reculée dans le corps 2 et la barre 4 peut se déplacer librement.

On partira maintenant de la position visible sur la figure 4 pour expliquer le fonctionnement du système lorsqu'on effectue le verrouillage, et cela en s'aidant plus particulièrement des figures 5, 6 et 7.

Les électro-aimants 13 et 18 sont excités simultanément, ce qui permet au noyau 17 de l'électro-aimant 18 de sortir de la rainure 15 de la pièce arrière 8, comme on le voit sur la figure 5. Il est à noter ici que le ressort R₂ est comprimé, de même d'ailleurs que le ressort R₃.

Puis, comme on le voit sur la figure 6, l'excitation de l'électro-aimant 13 est coupée, de sorte que le ressort R₂ est libéré et provoque le déplacement vers la gauche de la tige 11 et donc de l'équipage pièce 8 -pièce 9 constituant le pêne 1 qui s'engage par conséquent dans l'encoche ou gâche 3 de la barre 4. Il est à noter ici que la course de la pièce 8 du pêne 1 est stoppée par appui du talon 8a de la pièce 8 sur l'épaulement 23 du corps 2.

Enfin, l'excitation de l'électro-aimant 18 est interrompue, et le noyau 17 est ramené par le ressort R₃ en position d'indexage bas dans la rainure 16 de la pièce 8. On se retrouve par conséquent dans le même état que celui représenté sur la figure 1 et dans lequel le pêne 1 est bloqué, ce qui procure un verrouillage positif de la barre 4. C'est-à-dire que toute action à l'aide d'un outil quelconque sur le pêne 1 sera sans effet.

On se reportera maintenant aux figures 8 et 9 pour expliquer brièvement le fonctionnement du dispositif en cas du coincement de la partie avant 9 du pêne 1 dans l'encoche 3 de la barre 4.

Cet état est illustré sur la figure 8 où l'on voit la paroi de l'encoche 3 de la barre 4 en appui sur la partie avant 9 du pêne 1.

Pour effectuer le déverrouillage, la séquence des opérations décrites à propos des figures 2 à 4 s'effectue. Autrement dit, l'état représenté sur la figure 9 correspond à celui représenté sur la figure 4, mais ici la partie avant 9 du pêne est restée en position initiale coincée dans la gâche 3, le ressort R₁ étant comprimé et l'extrémité libre de l'élément 10 étant éloignée de la butée 12, comme on le voit bien sur la figure 9. Dès qu'une action sur la barre 4 sera effectuée pour relâcher la pression de cette barre sur l'élément 10, cet élément reprendra automatiquement sa position rétractée dans le corps 2, sous l'effet du ressort R₁ qui se détendra. On se retrouvera donc dans la position visible sur la figure 4 et pour laquelle il y a déverrouillage de la barre 4.

On se reportera maintenant aux figures 10 et 11 pour expliquer le fonctionnement du dispositif en cas de défaut d'alignement du pêne 1 avec la gâche 3, comme cela est bien visible sur la figure 10 où l'on voit que la barre 4 est mal positionnée par rapport à la partie avant 9 du pêne 1.

Le cycle de verrouillage peut être effectué comme expliqué à propos des figures 5 à 7, mais ici, comme on le voit sur la figure 11, l'élément 10 du pêne n'est pas engagé dans l'encoche 3 de la barre 4 et vient buter sur cette barre en étant comprimé par le ressort R₂. On voit ici que le noyau 17 de l'électro-aimant 18 prend appui sur la pièce arrière 8 du pêne 1 entre les deux rainures 15 et 16. Dès que la barre 4 sera en position adéquate, c'est-à-dire que l'encoche 3 sera en face de l'élément 10, cet élément pénétrera dans l'encoche sous l'effet de la compression du ressort R₂, et le blocage du pêne 1 sera obtenu par la pénétration du noyau 17 de l'électro-aiment 18 dans la rainure 16 de la pièce arrière 8 du pêne 1. On se retrouvera donc dans l'état visible sur la figure 7.

On a donc réalisé suivant l'invention un dispositif de verrouillage et de déverrouillage qui consomme un minimum de courant électrique, qui permet d'obtenir un blocage du pêne en position verrouillée et déverrouillée, et qui remédie aux inconvénients de coincement et de défaut d'alignement du pêne vis-à-vis de l'organe à verrouiller.

Bien entendu, l'invention n'est nullement limitée au mode de réalisation décrit et illustré qui n'a été donné qu'à titre d'exemple.

## Revendications

1. Dispositif de verrouillage et déverrouillage d'un organe quelconque, et du type comprenant au moins un pêne (1) monté coulissant dans un corps (2) et actionné par un premier électro-aimant (13) permettant à ce pêne de coopérer ou non avec une encoche ou analogue formant gâche (3) ménagée dans ledit organe (4), ainsi qu'un deuxième électro-aimant (18) agissant sur le pêne (1) afin notamment de le bloquer dans le corps (2) lorsqu'il se trouve en position d'introduction dans la gâche (3), caractérisé en ce que le pêne (1) est formé d'une part d'une pièce arrière (8) coopérant avec le noyau (17) du deuxième électro-aimant (18) et d'autre part d'une pièce avant (9) coopérant avec la gâche (3) et montée relativement mobile par rapport à la pièce arrière (8).

2. Dispositif selon la revendication 1, caractérisé en ce que la pièce arrière (8) du pêne (1) comporte sur sa périphérie deux évidements ou rainures annulaires espacées (15, 16) coopérant avec le noyau (17) du deuxième électro-aimant.

3. Dispositif selon la revendication 1 ou 2, caractérisé en ce que la pièce avant (9) du pêne (1) est constituée par un élément creux (10) dans lequel coulisse une tige (11) portant à son extrémité libre une butée (12) pour un premier ressort (R₁) entourant la tige (11) et sollicitant constamment l'élément creux (10) en position d'appui contre la butée (12), cette tige (11) étant solidaire de la pièce arrière (8) du pêne (1) qu'elle traverse et constituant le noyau du premier électro-aimant.

4. Dispositif selon l'une des revendications 1 à 3, caractérisé par un deuxième ressort (R₂) entourant la tige précitée (11) et prenant appui entre la pièce arrière (8) du pêne et le fond (7) du corps (2) dans lequel coulisse le pêne (1).

5. Dispositif selon l'une des revendications 1 à 4, caractérisé par un troisième ressort (Ra) sollicitant le noyau (17) du deuxième électro-aimant (18) en direction de la pièce arrière (8) du pêne.

6.Dispositif selon l'une des revendications 1 à 5, caractérisé en ce que le premier électro-aimant (13) est fixé extérieurement sur le corps (2) et dans l'axe (XX') de ce corps, tandis que le deuxième électro-aimant (18) est fixé extérieurement sur le corps de telle manière que son noyau (17) soit orthogonal à l'axe du corps et traverse un alésage (21) ménagé dans ledit corps et débouchant sur la pièce arrière (8) du pêne (1).

7. Dispositif selon l'une des revendications 1 à 6, caractérisé en ce que les deux électro-aimants (13, 18) sont électriquement reliés de manière à permettre leur excitation ou désexcitation sélective.

## Patentansprüche

1. Vorrichtung zur Verriegelung und Entriegelung eines beliebigen Organs, und der Gattung, die wenigstens einen in einem Körper (2) verschiebbar montierten Riegel (1) aufweist, der von einem ersten Elektromagnet (13) betätigt wird, der es erlaubt, daß dieser Riegel mit einer im besagten Organ (4) durchgeführten streichblechförmigen Kerbe oder dergleichen zusammenarbeitet oder nicht, und die einen zweiten, auf den Riegel (1) wirkenden Elektromagnet (18) aufweist, insbesondere, um den Riegel im Körper (2) festzuklemmen, wenn er sich in der Einführungslage in das Streichblech (3) befindet, dadurch gekennzeichnet, daß der Riegel (1) einerseits aus einem mit dem Kern (17) des zweiten Elektromagneten (18) zusammenarbeitenden hinteren Teil (8) und andererseits aus einem mit dem Streichblech (3) zusammenarbeitenden und in Bezug auf das hintere Teil (8) beweglich montierten vorderen Teil (9) gebildet wird.

2. Vorrichtung nach Anspruch 1, dadurch gekennzeichnet, daß das hintere Teil (8) des Riegels (1) auf dessen Umfang zwei in Abstand voneinander liegende ringförmige Aussparungen oder Nuten (15, 16) aufweist, die mit dem Kern (17) des zweiten Elektromagneten zusammenarbeiten.

3. Vorrichtung nach Anspruch 1 oder 2, dadurch gekennzeichnet, daß das vordere Teil (9) des Riegels (1) aus einem hohlen Element (10) gebildet wird, in dem eine Stange (11) gleitet, die an deren freiem Ende einen Anschlag (12) trägt für eine erste, die Stange (11) umgebende und das hohle Element (10) in der Stützlage gegen den Anschlag (12) ständig belastende Feder (Ri), wobei diese Stange (11) mit dem hinteren Teil (8) des Riegels (1) einstückig ist und es durchdringt und den Kern des ersten Elektromagneten bildet.

4. Vorrichtung nach einem der Ansprüche 1 bis 3, gekennzeichnet durch eine zweite Feder (R_{@}), die die besagte Stange (11) umhüllt und die sich zwischen dem hinteren Teil (8) des Riegels und dem Boden (7) des Körpers (2), in dem der Riegel (1) gleitet, stützt.

5. Vorrichtung nach einem der Ansprüche 1 bis 4, gekennzeichnet durch eine dritte Feder (R#), die den Kern (17) des zweiten Elektromagneten (18) in Richtung auf das hintere Teil (8) des Riegels belastet.

6. Vorrichtung nach einem der Ansprüche 1 bis 5, dadurch gekennzeichnet, das der erste Elektromagnet (13) außen auf dem Körper (2) und entlang der Achse (XX') des Körpers befestigt ist, während der zweite Elektromagnet (18) außen auf dem Körper befestigt ist, so daß dessen Kern (17) senkrecht zur Achse des Körpers liegt und eine im besagten Körper durchgeführte und auf das hintere Teil (8) des Riegels (1) einmündende Bohrung (21) durchdringt.

7. Vorrichtung nach einem der Ansprüche 1 bis 6, dadurch gekennzeichnet, daß beide Elektromagneten (13, 18) miteinander elektrisch verbunden sind, um deren selektive Erregung oder Entregung zu ermöglichen.

## Claims

1. Device for locking and unlocking any element, and of the type comprising at least one bolt (1) slidably mounted inside a body (2) and actuated by a first electromagnet (13) permitting this bolt to cooperate or not with a keeper-forming notch or the like (3) formed in the said element (4), as well as a second electromagnet (18) acting on the bolt (1) in particular in order to lock the same inside body (2) when it is in the position of introduction into keeper (3), characterized in that the bolt (1) is formed on the one hand of a rear part (8) cooperating with the core (17) of the second electromagnet (18) and on the other hand of a front part (9) cooperating with the keeper (3) and mounted in movable relation to the rear part (8).

2. Device according to claim 1, characterized in that the rear part (8) of bolt (1) comprises on its periphery two spaced-apart annular recesses or grooves (15, 16) cooperating with the core (17) of the second electromagnet.

3. Device according to claim 1 or 6, characterized in that the front part (9) of bolt (1) is formed of an hollow member (10) inside which slides a rod (11) carrying at its free end a stop (12) for a first spring (R surrounding the rod (11) and stressing steadily the hollow member (10) in a resting position on stop (12), this rod (11) being solid with the rear part (8) of bolt (1) through which it passes and forming the core of the first electromagnet.

4. Device according to one of claims 1 to 3, characterized by a second spring (R@) surrounding the aforesaid rod (11) and resting between the rear part (8) of the bolt and the bottom (7) of body (2) inside which slides the bolt (1).

5. Device according to one of claims 1 to 4, characterized by a third spring (R#) stressing the core (17) of the second electromagnet (18) in the direction of the rear part (8) of the bolt.

6. Device according to one of claims 1 to 5, characterized in that the first electromagnet (13) is fastened outwardly on the body (2) and along the axis (XX') of this body, whereas the second electromagnet (18) is fastened outwardly on the body in such a manner that its core (17) be orthogonal to the axis of the body and pass through a bore (21) formed in the said body and opening on the rear part (8) of bolt (1).

7. Device according to one of claims 1 to 6, characterized in that the two electromagnets (13, 18) are electrically connected so as to permit selectively energizing or de-energizing them.
